# EUROPÄISCHE PATENTSCHRIFT

(11) **EP 0 142 469 B1**
(45) Veröffentlichungstag und Bekanntmachung des Hinweises auf die Patenterteilung: **09.09.1987**
(21) Anmeldenummer: 84810522.7
(22) Anmeldetag: 29.10.1984
(51) Int. Cl.: B41F 33/00, B41F 31/04

(54) **Verfahren und Vorrichtung zur Regelung der Farbführung bei einer Offset-Druckmaschine und mit einer entsprechenden Vorrichtung ausgestattete Offset-Druckmaschine**
Method and device for controlling the ink supply in an offset printing machine, and offset printing machine provided with such a device
Procédé et dispositif de réglage d'encre dans une rotative offset et rotative offset équipée d'un tel dispositif

(30) Priorität: 04.11.1983 CH 5965/83
(43) Veröffentlichungstag der Anmeldung: 22.05.1985
(73) Patentinhaber: GRETAG Aktiengesellschaft, CH-8105 Regensdorf (CH)
(72) Erfinder: Ott, Hans, CH-8105 Regensdorf (CH)
(74) Vertreter: Pirner, Wilhelm

## Beschreibung

Die Erfindung betrifft ein Verfahren und eine Vorrichtung zur Regelung der Farbführung bei einer Offset-Druckmaschine gemäss dem Oberbegriff des Anspruchs 1 bzw. 16 sowie eine mit einer entsprechenden Vorrichtung ausgestattete Offset-Druckmaschine gemäss Oberbegriff von Anspruch 20.

Die Beurteilung der Druckqualität und Regelung der Farbführung erfolgt üblicherweise mit Hilfe von standardisierten Farbkontrollstreifen. Diese mitgedruckten Kontrollstreifen werden densitometrisch ausgewertet und danach die Farbwerte der Druckmaschine entsprechend eingestellt. Die Ausmessung der Farbkontrollstreifen kann dabei an der laufenden Maschine mit sogenannten Maschinendensitometern oder off-line mittels z. B. eines automatischen Abtastdensitometers erfolgen, wobei der Regelkreis zu den Farbwerken hin in beiden Fällen offen (Qualitätsbeurteilung) oder geschlossen (Maschinenregelung) sein kann. Ein repräsentatives Beispiel für eine rechnergesteuerte Druckmaschine mit geschlossenem Regelkreis ist u. a. in US-PS Nos. 4 200 932 und 3 835 777 beschrieben.

In der Praxis kommt es, z. B. aus Formatgründen, sehr häufig vor, dass die Verwendung eines Farbkontrollstreifens nicht möglich ist. In diesen Fällen muss die Farbführung nach wie vor aufgrund visueller Beurteilung der Druckerzeugnisse von Hand gesteuert werden, was aus naheliegenden Gründen höchst unerwünscht ist.

Durch die Erfindung soll nun diesem Missstand abgeholfen und eine Möglichkeit aufgezeigt werden, wie die Farbführung bei einer Druckmaschine auch ohne Verwendung eines Farbkontrollstreifens während der Anlaufphase der Druckmaschine zur Regelung des Andruckes und gegebenenfalls während des Fortdruckes automatisch geregelt werden kann.

Das erfindungsgemässe Verfahren, die erfindungsgemässe Vorrichtung und die entsprechende erfindungsgemässe Offset-Druckmaschine, die dieser der Erfindung zugrundeliegenden Aufgabe gerecht werden, sind in den Ansprüchen 1, 16 und 20 beschrieben. Bevorzugte Ausführungsformen und Weiterbildungen ergeben sich aus den abhängigen Ansprüchen.

Gemäss der Erfindung wird also « im Bild gemessen. Aus US-A-3 958 509, EP-A No. 29 561 und EP-A No. 69 572 und 96 227 (Art. 54 (3) EPÜ) ist es zwar schon bekannt, durch Messung im Bild zonenweise die Flächenbedeckung von Druckplatten zu ermitteln und für die manuelle oder maschinelle Voreinstellung der Farbführungsorgane der Druckmaschine auszuwerten. Es handelt sich dabei aber lediglich um eine einmalige Voreinstellung, eine eigentliche Regelung der Farbführungsorgane beim Fortdruck finded dabei nicht statt.

Ein ähnliches System, bei dem ein für gut befundenes Referenzdruckerzeugnis bildelementweise mit dem zu beurteilenden Druckerzeugnis nach verschiedenen Kriterien verglichen wird, ist ferner aus der publizierten UK-Patentanmeldung 2115145 bekannt. Dieses System führt jedoch letztlich nur zu einer binären Qualitätsbeurteilung « Gut bzw. « Schlecht und ist nicht zur automatischen Farbführungsregelung bestimmt bzw. geeignet.

Im folgenden wird die Erfindung anhand der Zeichnung rein beispielsweise näher erläutert. Es zeigen :
Figur 1 eine blockschematische Uebersicht über eine erfindungsgemäss ausgestattete Offset-Druckmaschine und
Figuren 2 und 3 zwei Skizzen zur Erläuterung der erfindungsgemässen Messmethode.

Die in Fig. 1 gezeigte Gesamtanlage umfasst eine Vierfarben-Offset-Druckmaschine 100, drei fotoelektrische Abtasteinrichtungen 120, 220 und 320, drei Rechner 150, 250 und 350 und vier optische Anzeigegeräte 171, 172, 270 und 370.

Die Offset-Druckmaschine 100 ist konventioneller Bauart, ihre Farbführungsorgane 111-114 (Farbzonenschrauben etc.) sind in der Zeichnung nur symbolisch angedeutet.

Die Abtasteinrichtung 120 ist ein in die Druckmaschine 100 eingebautes sogenanntes Maschinendensitometer mit vier Abtastkanälen 121-124 für je eine Druckfarbe. Mit dieser Abtasteinrichtung können Druckerzeugnisse an der laufenden Druckmaschine densitometrisch ausgemessen werden. Beispiele für geeignete Maschinendensitometer sind u. a. in US-PS Nos. 2 968 988, 3 376-426, 3 835 777, 3 890 048 und 4 003 660 beschrieben. Im folgenden wird die Abtasteinrichtung 120 kurz als « Maschinendensitometer 120» bezeichnet.

Die Abtasteinrichtung 220 dient zur fotoelektrischen Ausmessung von Druckplatten oder diesen zugrundeliegenden Raster-Filmen. Die Abtasteinrichtung 220 kann z. B. ein handelsübliches Abtastgerät (« Scanner »), wie es für Litho-Filme verwendet wird, oder irgendeine andere geeignete Abtastvorrichtung, beispielsweise etwa gemäss US-A Nos. 4131 879 und 3 958 509 oder Europ. Patentanmeldungen Publ. Nos. 69 572, 96 227 (Art. 54 (3) EPÜ) und 29561 sein, welche es gestattet, Druckplatten oder Raster-Filme mit der weiter unten noch näher spezifizierten Auflösung fotoelektrisch abzutasten. Die Abtasteinrichtung 220 wird im folgenden, ungeachtet ihrer Art und des tatsächlich abgetasteten Objekts, als « Plattenscanner 220 bezeichnet.

Die Abtasteinrichtung 320 dient zur fotoelektrischen Ausmessung von z. B. nach visueller Beurteilung für qualitativ zufriedenstellend befundenen Druckerzeugnissen, sogenannten Andruck-oder OK-Bögen.

Diese Abtasteinrichtung tastet die Andruck-oder OK-Bögen in genau derselben Weise ab wie das Maschinendensitometer 120 die Druckerzeugnisse und ist daher entsprechend aufgebaut. In der Praxis können OK-Bögen ohne weiteres und sogar mit Vorteil auch direkt vom Maschinendensitometer 120 in der Druckmaschine 100 abgetastet werden. Zur Erleichterung des Verständnisses der Erfindung ist diese im folgenden als « OK-Bogen-Scanner 320. bezeichnete Abtasteinrichtung jedoch als gesondertes Element dargestellt.

Bei den vier optischen Anzeigegerätten 171, 172, 270 und 370 handelt es sich mit Vorzug um Farbfernsehmonitoren, die ein bildmässige Darstellung der von den Abtasteinrichtungen erfassten Messwerte bzw. der von den Rechnern daraus ermittelten Daten gestatten. Selbstverständlich sind nicht unbedingt vier getrennte Anzeigegeräte nötig, diese sind nur zur Erleichterung des Verständnisses gezeichnet. Genauso könnte die Anlage anstelle von drei auch nur einen einzigen Rechner aufweisen, der dann eben alle angeschlossenen Abtasteinrichtungen, Anzeigegeräte etc. zu bedienen hätte. Anderseits können der Plattenscanner 220 mit seinem Rechner 350 und seinem Anzeigegerät 270 und der OK-Bogen-Scanner 320 mit seinem Rechner 350 und seinem Anzeigegerät 370 auch selbständige Einheiten bilden, die dann z. B. via Kabel 251 bzw. 351 mit dem Rechner 150 verbunden wären. Alle diese Möglichkeiten sind in Fig. 1 durch die strichlierten Umrahmungen angedeutet. Sie sind für die Erfindung völlig unwesentlich und die Erfindung ist in keiner Weise darauf beschränkt.

Die generelle Funktionsweise der in Fig. 1 gezeigten Anordnung ist wie folgt :
Die Druckerzeugnisse D (Bögen) und die ihnen zugrundeliegenden Druckplatten D werden in gleicher Weise in eine Vielzahl von Bildelementen E eingeteilt (Fig. 2). Mittels des Plattenscanners 220 wird nun jedes Bildelement E der (hier vier) Druckplatten P fotoelektrisch ausgemessen und aus den dabei ermittelten Messwerten in noch zu erläuternder Weise für jedes Bildelement E ein Remissions-Sollwert Rₛ errechnet, welchen das betreffende Bildelement E der Druckerzeugnisse für die jeweilige Druckfarbe aufweisen sollte, wenn unter normalen Verhältissen, d. h. mit richtig eingestellter Farbführung etc. gedruckt wird.

In analoger Weise werden die Druckerzeugnisse D an der laufenden Maschine mittels des Maschinendensitometers 120 (oder auch einzelne Bögen off-line an einem eigenen Abtastgerät, beispielsweise etwa dem OK-Bogen-Scanner 320) fotoelektrisch abgetastet und für jede Druckfarbe und für jedes Bildelement E ein Remissions-Istwert R_{;} bestimmt.

Im Rechner 150 werden nun die einzelnen Remissions-Sollwerte Rₛ und die entsprechenden Remissions-Istwerte R_{;} miteinander verglichen und aus den Vergleichsresultaten werden Steuergrössen (Stellwerte) ST für die Beeinflussung der Farbführungsorgane 111-114 der Druckmaschine 100 berechnet und die Farbführung der Druckmaschine damit geregelt. Selbstverständlich ist auch die Bildung (und geeignete Anzeige) eines Qualitätsmasses zusätzlich zur Berechnung von Steuergrössen für die Farbführung möglich.

Die Anzeigegeräte 270, 171, 172 und 370 können zur bildmässigen Darstellung der Abtastwerte bzw. der daraus berechneten Werte dienen. Gerät 270 kann beispielsweise die Flächenbedeckung oder die daraus bestimmte Helligkeitsverteilung der einzelnen Druckplatten P, Gerät 370 die Helligkeitsverteilung der OK-Bögen, Gerät 171 die Remissions-Sollwerte Rₛ und Gerät 172 die Differenzen zwischen Remissions-Sollwerten Rₛ und Remissions-Istwerten R_{;} anzeigen. Selbstverständlich können die Anzeigegeräte auch noch zur Anzeige von allen möglichen anderen interessierenden Daten benutzt werden.

Das erfindungsgemässe Verfahren beruht somit auf der Erkenntnis, dass es beim Offset-Druck unter bestimmten Voraussetzungen möglich ist, den Remissions-Sollwert eines Bildelements des Druckerzeugnisses für die einzelnen Druckfarben aus der Flächenbedeckung des betreffenden Bildelements in der jeweiligen Druckplatte (oder dem entsprechenden Raster-Film) vorherzusagen. Zu diesen Voraussetzungen gehört u. a. einerseits die Kenntnis der Kennlinie der Druckmaschine sowie des Einflusses der Volltondichte auf die Remissionsänderung in Abhängigkeit der Flächenbedeckung und andererseits, dass die Bildelemente hinreichend klein sind, um zu aussagekräftigen Resultaten-zu kommen.

Die Druckkennlinie, die alle Einflüsse wie Papierqualität, Druckfarbe, Punktzunahme, Farbannahme, Uebereinander-Druck, Nass-in-Nass-Druck etc. berücksichtigt, kann relativ einfach empirisch ermittelt werden. Es werden dazu Tabellen für die Remission des Druckerzeugnisses in Funktion der Flächenbedeckung der Druckplatten erstellt, die Tabellenwerte werden durch Ausmessen von genormten Farbtafeln, welche unter repräsentativen Bedingungen auf der jeweiligen Druckmaschine gedruckt wurden, gewonnen. Zur Ausmessung dieser Farbtafeln wird vorzugsweise diejenige Abtasteinrichtung verwendet, mit der später im Betrieb auch die Druckerzeugnisse ausgemessen werden, im vorliegenden Fall also das Maschinendensitometer 120.

Der Einfluss der Volltondichte auf die Remissionsänderung infolge der Punktzunahme kann ebenfalls anhand von Tabellen erfasst werden. Zur Erstellung dieser Tabellen werden die oben genannten Farbtafeln unter entsprechenden Druckbedingungen, d. h. mit variierender Volltondichte aller Druckfarben gedruckt.

Zur Erreichung einer möglichst hohen Genauigkeit müssen die Bildelemente E möglichst klein gewählt werden. Eine natürliche untere Grenze ist dabei durch die Rasterfeinheit (z. B. 60 Linien pro cm) gegeben. Diese untere Grenze ist in der Praxis jedoch aus technischen und vor allem wirtschaftlichen Gründen nicht erreichbar. Dies gilt vor allem für die Ausmessung der Druckerzeugnisse D an der laufenden Maschine, da die unter diesen Umständen bei den üblichen Bogenformaten anfallende Datenmenge in der kurzen zur Verfügung stehenden Zeit mit wirtschaftlich vertretbarem Aufwand nicht erfasst und verarbeiter werden kann. Ausserdem würden erhebliche Positionsierungsschwierigkeiten auftreten.

Für die Remissionsmessungen an der laufenden Druckmaschine sind Bildelemente E von etwa 25 bis 400 mm² Fläche vertretbar. Praktisch kann ein Bildelement E z. B. quadratisch mit etwa 1 cm² Fläche sein. Mit Bildelementen E dieser Grösse wird jedoch die Vorherbestimmung der Remissionen unter Berücksichtigung des Uebereinanderdrucks anhand der Flächenbedeckungen der Druckplatte zu ungenau.

Gemäss einem wesentlichen Aspekt der Erfindung wird daher jedes einzelne Element E der Druckplatten P (bzw. der diesen zugrundeliegenden Raster-Filme) in eine grössere Anzahl, z. B. 100 Subelemente SE unterleilt und die Flächenbedeckung für jedes dieser Subelemente bestimmt. Die Ermittlung der Flächenbedeckung für die Bildelemente der Druckplatten erfolgt also mit grösserer Auflösung als die Remissionsermittlung der Bildelemente der Druckerzeugnisse. Dies ist sowohl technisch als auch wirtschaftlich ohne weiteres vertretbar, weil die Messung an den Druckplatten einerseits an ruhenden Objekt durchgeführt werden können und anderseits nur je einmal gemessen werden muss und dafür praktisch genügend Zeit zur Verfügung steht. Die Grösse der Subelemente SE kann etwa 0,25 bis 25 mm² betragen, ein praktisches Beispiel ist etwa 1 mm² bezogen auf eine Bildelementengrösse von etwa 1 cm².

Die Bestimmung der Flächenbedeckung jedes einzelnen Subelements SE erfolgt mittels des Plattenscanners 220 in an sich bekannter Weise z. B. durch Remissionsmessung integral über die Fläche des Subelements oder mittels Fernsehabtastung oder Abtastung mittels diskreter Fotosensoren-Feider o. ä. Für jedes Subelement SE (und für jede Druckfarbe natürlich) wird nun aus der Flächenbedeckung anhand der zuvor tabellarisch ermittelten Druckkennlinie unter Berücksichtigung des Uebereinanderdrucks ein Remissions-Subsollwert RS_{S} berechnet (Tabellenzwischenwerte können durch Interpolation gefunden werden). Aus den einzelnen Remissions-Subsollwerten RSₛ jedes Bildelements E wird dann durch z. B. arithmetrische Mittelung der Remissions-Sollwert Rₛ des betreffenden Bildelements E berechnet, welcher zum Vergleich mit den entsprechenden Remissions-Istwerten Rᵢ der Druckerzeugnisse D benötigt wird.

Der Einfluss der Volltondichte auf die Punktzunahme hängt, wie schon erwähnt, von der Flächenbedeckung ab. Gemäss einem weiteren wichtigen Aspekt der Erfindung wird daher jedem Subelement SE ein diesen Einfluss berücksichtigender Subvolltongewichtsfaktor GSₑ zugeordnet. Diese Gewichtsfaktoren enthalten die erforderliche Volltonänderung (Schichtdickenänderung) für jede Druckfarbe für eine gewünschte Remissionsänderung unter Berücksichtigung des Uebereinanderdrucks und der örtlichen Flächenbedeckung. Die Gewichtsfaktoren können aus Tabellen für die Volltonänderung in Funktion der Remissionsänderung bestimmt werden. Diese Tabellen Können aus den Tabellenwerten für die Remission in Funktion der Volltondichte (siehe Volltondichteeinfluss) ermittelt werden.

Aus den Sub-Volltongewichtsfaktoren GSₑ der einzelnen Subelemente SE jedes Bildelements E wird z. B. durch arithmetische Mittelung ein mittlerer Volltongewichtsfaktor Gₑ für das gesamte betreffende Bildelement E gebildet. Diese mittleren Volltongewichtsfaktoren Gₑ werden nun dazu benutzt, das Gewicht festzulegen, mit welchem eine allfällige Abweichung des Remissions-Istwertes R, vom Remissions-Sollwert Rₛ jedes einzelnen Bildelements E in die Berechnung der Steuergrössen ST für die Farbführung eingehen soll. Bei der Bildung des mittleren Volltongewichtsfaktors Gₑ kann z. B. auch die Standard-Abweichung im Sinne einer Gewichtsreduktion bei grosser Standardabweichung mit berücksichtigt werden.

Für die empfindungsgemässe Beurteilung der Druckqualität ist es auch möglich, jedem einzelnen Bildelement E (oder eventuell auch jedem Subelement SE) einen Empfindungsgewichtsfaktor H, (bzw. Sub-Empfindungsgewichtsfaktor HSₑ) zuzuordnen, welcher einen empfindungsmetrischen Beurteilungsmassstab für die Sollwert-Istwertabweichungen darstellt. Diese Empfindungsgewichtsfaktoren können z. B. nach CIE-LAB (Comite International de l'Eclairage) aus den dort definirten empfindungsmetrischen Grössen L^{*}, a^{*}, b^{*} ermittelt werden.

Für die Beurteilung der Druckqualität wird nun anhand der Abweichungen Δₑ zwischen gemessenen Remissions-Istwerten Rᵢ und vorausberechneten Remissions-Sollwerten Rₛ für jede Druckfarbe ein Qualitätsmass Q errechnet und in geeigneter Weise angezeigt. Die Berechnung dieses Qualitätsmasses kann beispielsweise derart erfolgen, dass die Abweichungen Δₑ mit dem jeweiligen zugeordneten Vollton- und/oder Empfindungsgewichtsfaktor Gₑ bzw. H, gewichtet und über einen oder mehrere ausgewählte Flächenbereiche des Druckerzeugnisses addiert (integriert) werden. Die Flächenbereiche können dabei dem jeweiligen Druckerzeugnis angepasst werden. Es ist ferner auch möglich, auf diese Weise zu mehreren Qualitätsmassen zu kommen.

Eine besondere Rolle als Flächenbereiche bilden die durch die Druckmaschine vorgegebenen Druckzonen Z (Fig. 2). Für die automatische Regelung der Farbführungsorgane 111-114 der Druckmaschine werden die Steuergrössen ST vorzugsweise für jede einzelne Druckzone individuell ermittelt, indem die mit den Volltongewichtsfaktoren Gₑ gewichteten Abweichungen Δₑ der Remissions-Istwerte Rᵢ von den Remissions-Sollwerten Rₛ der Bildelemente E über die gesamte jeweilige Druckzone Z summiert (integriert) werden. Selbstverständlich sind aber auch hier auch andere Bewertungs- und Berechnungsmethoden möglich.

Die eigentliche Verstellung der Farbführungsorgane 111-114 aufgrund der Steuergrössen ST erfolgt in an sich bekannter Weise (siehe beispielsweise US-PS-4 200 932) und ist nicht Gegenstand der Erfindung.

Die vom Plattenscanner 220 ermittelten Flächenbedeckungen können über die einzelnen Druckzonen Z integriert und z. B. wie in US-PS-3185088 beschrieben zur Voreinstellung der Farbführungsorgane benutzt werden.

Wie schon erwähnt, erfolgt die Vorausberechung der Remissions-Sollwerte Rᵢ der einzelnen Bildelemente E aufgrund der Flächenbedeckungen der entsprechenden Bildelemente der einzelnen Druckplatten P oder, falls die Messungen an diesen aus irgendwelchen Gründen nicht durchführbar sein sollte, der entsprechenden Raster-Filme, aufgrund welcher die Druckplatten hergestellt wurden.

Dies gilt für die Ersteinstellun und den Anlauf der Druckmaschine. Zur Steuerung des Fortdrucks kann als Vergleichsbasis aber ohne weiteres auch ein für gut befundenes Druckerzeugnis, ein sogenannter OK-Bogen OKB herangezogen werden. Dieser bräuchte dann nicht mehr mit derselben Auflösung wie die Druckplatten P abgetastet zu werden, da ja nur noch die Remissionen in den einzelnen Bildelementen interessieren. Diese Remissionen können entweder, wenn nicht ohnehin schon gespeichert vorhanden, mittels des OK-Bogen-Abtasters 320 oder auch mittels des Plattenscanners 220 ermittelt werden. Die den einzelnen Bilddelementen zugeordneten Gewichtsfaktoren Gₑ und/oder Hₑ können von der früheren Ausmessung der Druckplatten P übernommen werden.

Die densitometrische Ausmessung der Druckerzeugnisse D an der laufenden Maschine kann auf verschiedenste Art erfolgen, solange sichergestellt ist, dass die Remission bzw. Remissionsänderung jedes Bildelements für jede Farbe erfasst wird. Dabei braucht nicht unbedingt jedes einzelne Druckerzeugnis D vollständig ausgemessen zu werden, sondern es genügt auch eine sequentielle Messung unterschiedlicher Bildelemente an aufeinanderfolgenden Druckerzeugnissen. Ferner kann z. B. jede einzelne Farbe nach dem jeweiligen Farbwerk gemessen werden oder die Remissionen in den einzelnen Druckfarben können gemeinsam am fertigen Druckerzeugnis bestimmt werden. Besonders zweckmässig ist eine doppelte Messung vor und nach jedem einzelnen Farbwerk, da auf diese Weise der Einfluss der jeweiligen Farbe besonders exakt erfasst werden kann.

Schliesslich sei noch erwähnt, das anstelle der Abtastung der Druckplatten oder der Raster-Filme auch die Verwendung von Abtastdaten, die bei der Herstellung der Litho-Filme bzw. der Druckplatten anfallen, möglich ist.

## Patentansprüche

1. Verfahren zur Regelung der Farbführung bei einer Offset-Druckmaschine unter wenigstens bereichsweiser fotoelektrischer Ausmessung eines Druckerzeugnisses, Vergleich desselben mit einer Referenz und Ermittlung von Stellwerten für die Farbführungsorgane aufgrund des Vergleichsergebnisses, dadurch gekennzeichnet, dass zumindest während der Anlaufphase der Druckmaschine zur Regelung des Andrucks für die einzelnen Druckfarben eine Referenz in Form der jeweiligen Druckplatte (P) oder der ihr zugrundeliegenden fotografischen Vorlage in eine Vielzahl von Bildelementen (E) eingeteilt und für jedes Bildelement die Flächenbedeckung ermittelt wird, dass das Druckerzeugnis (D) ebenfalls in Bildelemente (E) eingeteilt und für jede Druckfarbe für jedes Bildelement ein Remissions-Istwert (R_{;}) meßtechnisch bestimmt wird, dass aus den ermittelten Flächenbedeckungen für jede Druckfarbe für jedes Bildelement (E) des Druckerzeugnisses (D) ein Remissions-Sollwert (Rₛ) bestimmt wird, und dass die Stellwerte (ST) für die Farbführungsorgane (111-114) anhand eines Vergleichs der zu den Bildelementen (E) gehörenden Remissions-Sollwerte (Rₛ) mit den Remissions-Istwerten (R_{;}) festgelegt werden.

2. Verfahren nach Anspruch 1, dadurch gekennzeichnet, dass aus den Remissions-Ist- bzw. Sollwerten (R_{;}, Rₛ) der jeweils zu einer Druckzone (Z) gehörenden Bildelemente (E) durch Zusammenfassen ein Zonen-Istwert (Z_{;}) bzw. Zonen-Sollwert (Zₛ) gebildet wird und dass die Stellwerte (ST) für die Farbführungsorgane anhand eines Vergleichs dieser Zonen-Istwerte mit den Zonen-Sollwerten ermittelt werden.

3. Verfahren nach Anspruch 1 oder 2, dadurch gekennzeichnet, dass jedem Bildelement (E) in Abhängigkeit der gemessenen Flächenbedeckung und Farbe ein den Einfluss der Volltondichte auf die Remission beschreibender Volltongewichtsfaktor (Gₑ) zugeordnet wird, und dass die Unterschiede zwischen den Remissions-Istwerten (R_{;}) und den entsprechenden Remissions-Sollwerten (Rₛ) mit dem jeweils zugeordneten Volltongewichtsfaktor (Gₑ) bewertet werden.

4. Verfahren nach einem der Ansprüche 1-3, dadurch gekennzeichnet, dass die Ermittlung der Flächenbedeckung für die Bildelemente (E) der Referenz (P) mit grösserer Auflösung erfolgt als die Bestimmung der Remissions-Istwerte (R_{;}) für die Bildelemente (E) des Druckerzeugnisses (D).

5. Verfahren nach Anspruch 4, dadurch gekennzeichnet, dass die Bildelemente (E) des Druckerzeugnisses (D) integral ausgemessen werden.

6. Verfahren nach Anspruch 4 oder 5, dadurch gekennzeichnet, dass die Auflösung bei der Ausmessung bei der Referenz (P) um wenigstens 10 mal grösser ist als beim Druckerzeugnis.

7. Verfahren nach einem der Ansprüche 4-6, dadurch gekennzeichnet, dass die Fläche der Bildelemente etwa 25 bis 400 mm², vorzugsweise etwa 1 cm² beträgt.

8. Verfahren nach einem der Ansprüche 4-7, dadurch gekennzeichnet, dass bei der Ausmessung der Referenz (P) die Bildelemente (E) in Subelemente (SE) von etwa 0,25 bis 25 mm², vorzugsweise etwa 1 mm² unterteilt werden.

9. Verfahren nach Anspruch 8, dadurch gekennzeichnet, dass für jedes einzelne Subelement (SE) eines Bildelements (E) aus der ermittelten Flächenbedeckung ein Remissions-Subsollwert (RSₛ) und aus allen Remissions-Subsollwerten eines Bildelements durch Mittelung der Remissions-Sollwert (Rₛ) des betreffenden Bildelements gebildt wird.

10. Verfahren nach Anspruch 3 und Anspruch 9, dadurch gekennzeichnet, dass jedem Subelement (SE) in Abhängigkeit der gemessenen Flächenbedeckung und Farbe ein den Einfluss der Volltondichte auf die Remission beschreibender Sub-Volltongewichtsfaktor (GSₑ) zugeordnet wird, und dass der Volltongewichtsfaktor (Gₑ) eines Bildelements (E) durch Mittelung aus den Sub-Volltongewichtsfaktoren (GSₑ) der Subelemente (SE) des betreffenden Bildelements berechnet wird.

11. Verfahren nach Anspruch 3 oder 10, dadurch gekennzeichnet, dass für die einzelnen Durckfarben aus den Differenzen (Δₑ) zwischen den Remissions-Istwerten (R,) und den Remissions-Sollwerten (Rₛ) der zu einer gemeinsamen Druckzone (Z) oder einem ausgewählten Flächenbereich gehörenden Bildelemente (E) durch mit dem Volltongewichtsfaktor (Gₑ) der betreffenden Bildelemente gewichtete Summation (Integration) der einzelnen Differenzen (Δₑ) über die jeweilige Druckzone (Z) bzw. den jeweiligen Flächenbereich ein Zonenfehierwert (ä_{z}) bzw. ein Bereichsfehlerwert gebildet wird, und dass die Stellwerte (ST) für die Farbführungsorgane anhand dieser Zonenfehlwerte (Δ_{z}) bzw. dieser Bereichsfehlerwerte ermittelt werden.

12. Verfahren nach Anspruch 3, dadurch gekennzeichnet, dass für jede Druckfarbe die Remissions-Sollwerte (Rₛ) und die zugehörigen Volltongewichtsfaktoren (Gₑ) der Bildelemente TE) aus den jeweils an ein und derselben Referenz (P) gemessenen Flächenbedeckungen berechnet werden.

13. Verfahren nach Anspruch 3, dadurch gekennzeichnet, dass die Remissions-Sollwerte (Rₛ) durch densitometrisches Ausmessen eines für gut befundenen Druckerzeugnisses (OKB) und die Volltongewichtsfaktoren (Gₑ) aus den an den zugehörigen Druckplatten (P) oder fotografischen Vorlagen gemessenen Flächenbedeckungen bestimmt werden.

14. Verfahren nach einem der Ansprüch 1-13, dadurch gekennzeichnet, dass zur Regelung der Farbführungsorgane beim Fortdruck von einem für gut befundenen Druckerzeugnis (OKB) stammende Remissions-Sollwerte (Rₛ) verwendet werden.

15. Verfahren nach einem der vorangehenden Ansprüche, dadurch gekennzeichnet, dass das Druckerzeugnis (D) für die Ermittlung der Remissions-Istwerte (R_{;}) vor und nach jedem Druckwerk densitometrisch ausgemessen wird.

16. Vorrichtung zur Regelung der Farbführung bei einer Offset-Druckmaschine mit einer fotoelektrischen Abtasteinrichtung (220) für eine Referenz, einer densitometrischen Abtasteinrichtung (120) für Druckerzeugnisse (D) und einem an die beiden Abtasteinrichtungen angeschlossenen Rechner (150, 250), welcher die von den Abtasteinrichtungen (120, 220) erfassten Messwerte zu Stellwerten (ST) für die Farbführungsorgane (111-114) der Druckmaschine verarbeitet und diese Stellwerte ausgibt, dadurch gekennzeichnet, dass die Abtasteinrichtungen (120, 220) die Referenz (P) bzw. die Druckerzeugnisse (D) in Bildelemente (E) unterteilen und für jede einzelne Druckfarbe in jedem Bildelement die Flächenbedeckung bzw. Remission erfassen, und dass der Rechner (150, 250) bezüglich jeder Druckfarbe für jedes Bildelement (E) der Referenz (P) aus den gemessenen Flächenbedeckungen einen Remissions-Sollwert (Rₛ) des entsprechenden Bildelements des Druckerzeugnisses errechnet, diesen mit dem gemessenen Remissions-Istwert (R_{;}) eines entsprechenden Bildelements (E) der Druckerzeugnisse (D) vergleicht und die Stellwerte (ST) für die Farbführungsorgane (111-114) anhand dieser Vergleichsergabnisse festlegt.

17. Vorrichtung nach Anspruch 16, dadurch gekennzeichnet, dass die Abtasteinrichtung (220) für die Referenz (P) diese mit einer grösseren Auflösung abtastet als die Abtasteinrichtung (120) für Druckerzeugnisse (D) dieselben.

18. Vorrichtung nach Anspruch 16 oder 17, dadurch gekennzeichnet, dass sie zur Durchführung der Schritte gemäss einem der Ansprüche 2-15 ausgebildet ist.

19. Vorrichtung nach einem der Ansprüche 16-18, dadurch gekennzeichnet, dass sie eine Anzeige (171, 172, 270, 370) zur bildmässigen Darstellung der gemessenen Remissionen der Referenz und/oder der daraus berechneten Remissions-Sollwerte und/oder der Remissions-Istwerte der Druckerzeugnisse und/oder der Unterschiede zwischen den Remissions-Soll- und den- Istwerten umfasst.

20. Offset-Druckmaschine, gekennzeichnet durch eine Vorrichtung zur Regelung der Farbführung gemäss einem der Ansprüche 16-19.

## Claims

1. Process for the regulation of the ink controls in an offset printing machine with at least sectional photoelectric measurements of a printed product, comparison of said product with a reference and the determination of set values for the ink control elements based on the results of said comparison, characterized in that at least during the startup phase of the printing machine for the regulation of the contact pressureforthe individual printing inks a reference in the form of the printing plate (P) used or the photographic master upon which said plate is based, is divided into a plurality of image elements (E) and for each image element the area coverage is determined, that the printed product (D) is also divided into image elements (E) and that for each printing ink determines the set values (ST) for the ink control elements (111-114) by means of the result of said comparison.

17. Apparatus according to Claim 16, characterized in that the scanning device (220) for the reference (P) scans the latter with a higher resolution than the scanning device (120) for the printed products (D) is scanning the latter.

18. Apparatus according to Claim 16 or 17, characterized in that it is designed to carry out the steps according to one of Claims 2-15.

19. Apparatus according to one of Claims 16-18, characterized in that it comprises a display (171, 172, 270, 370) for the imaging display of the measured reflectances of the reference and/or the desired reflectance values calculated therefrom and/or the actual reflectance values of the printed product and/or the differences between the desired and actual reflectance values.

20. Offset printing machine, characterized by an apparatus for the regulation of ink controls according to one of Claims 16-19.

## Revendications

1. Procédé de réglage de l'encrage dans une machine rotative à imprimer en offset, par réalisation au moins par voie photoélectrique de mesures sur des zones d'un document imprimé, comparaison de celles-ci avec une référence et établissement de valeurs de réglage pour les organes d'encrage en se fondant sur le résultat des comparaisons, procédé caractérisé en ce que, au moins pendant la phase de mise en marche de la rotative, pour régler les diverses couleurs de l'épreuve, une référence, constituée par la plaque (P) d'impression correspondante ou par le modèle photographique qui est à son ' origine, est divisée en un grand nombre d'éléments (E) d'image, et la couverture par unité de surface de chacun de ces éléments (E) est déterminée; le document imprimé.(D) est de même divisé en éléments (E) d'image et, pour chaque couleur de chaque élément, une valeur réelle (Rᵢ) de la réflectance est déterminée par mesure ; à partir des valeurs de la couverture par unité de surface relevées pour chaque couleur de chaque élément (E), une valeur de consigne (Rₛ) de la réflectance est déterminée ; et les valeurs (ST) de réglage des organes d'encrage (111-114) sont fixées au moyen d'une comparaison des valeurs de consigne (Rₛ) de la réflectance des éléments (E) avec la valeur réelle (R_{;}) de cette réflectance.

2. Procédé selon la revendication 1, caractérisé en ce que, à partir des valeurs réelles ou de consigne (Rᵢ, Rₛ) de la réflectance des éléments (E) d'image qui font partie d'une zone d'impression (Z), une valeur de zone, réelle (Z_{;}) ou de consigne (Z,), est formée par intégration et les valeurs (ST) de réglage des organes d'encrage sont déterminées au moyen d'une comparaison de ces valeurs de zone réelles avec les valeurs de consigne pour ces zones.

3. Procédé selon la revendication 1 ou 2, caractérisé en ce qu'il est associé à chaque (E) élément d'image, en fonction de la couverture par unité de surface calculée et de la couleur, un facteur (Gₑ) de pondération à appliquer à l'intensité de pleine teinte, et qui indique l'influence de l'épaisseur de l'encrage pour pleine teinte sur la réflectance, et les différences entre les valeurs réelles (R_{;}) de cette réflectance et les valeurs de consigne (R,) correspondantes sont quantifiées en tenant compte du facteur de pondération (Gₑ) respectif.

4. Procédé selon l'une des revendications 1-3, caractérisé en ce que la détermination de la couverture par unité de surface des éléments (E) d'image de la référence (P) est faite avec une définition plus grande que la détermination des valeurs réelles (R_{;}) de la réflectance des éléments (E) d'image du document imprimé obenu.

5. Procédé selon la revendication 4, caractérisé en ce que les éléments (E) d'image du document imprimé (D) obtenu sont mesurés par intégration.

6. Procédé selon la revendication 4 ou 5, caractérisé en ce que, pour les mesures sur la référence (P), la définition est au moins 10 fois plus grande que pour les mesures effectuées sur le document imprimé obtenu.

7. Procédé selon l'une des revendications 4-6, caractérisé en ce que l'aire des éléments d'image est comprise entre environ 25 et 400 mm² et est avantageusement égale à 1 cm² environ.

8. Procédé selon l'une des revendications 4-7, caractérisé en ce que, pour les mesures effectuées sur la référence (P), les éléments (E) d'image sont subdivisés en sous-éléments (SE) d'environ 0,25 à 25 mm², avantageusement égaux à 1 mm² environ.

9. Procédé selon la revendication 8, caractérisé en ce que, pour chacun des sous-éléments (SE) d'un élément (E) d'image, il est formé, à partir de la couverture par unité de surface relevée, une sous-valeur de consigne (RSₑ) de la réflectance et il est formé par calcul de la valeur moyenne à partir de toutes ces sous-valeurs d'un élément, la valeur de consigne (R,) de la réflectance de l'élément d'image concerné.

10. Procédé selon la revendication 3 et la revendication 9, caractérisé en ce qu'il est associé à chaque sous-élément (SE), en fonction de la couverture par unité de surface mesurée et de la couleur, un sous-facteur (GSₑ) de pondération à appliquer à l'intensité de pleine teinte et qui exprime l'influence de l'épaisseur de l'encrage sur la réflectance, et en ce que le facteur de pondération (Gₑ) à appliquer à l'intensité de pleine teinte d'un élément (E) d'image est calculé par formation de la moyenne arithmétique des valeurs des sous-facteurs (GSₑ) des sous-éléments SE de cet élément d'image.

11. Procédé selon la revendication 3 ou 10, caractérisé en ce qu'il est formé pour les diverses couleurs, à partir des différences (Δₑ) entre les valeurs réelles (Rᵢ) et de consigne (Rₛ) de la réflectance d'un élément (E) d'image qui fait and for each image element an actual reflectance value (R_{;}) is determined by measuring techniques, that from the area coverages found for each printing ink for each image element (E) of the printed product (D) a desired reflectance value (Rₛ) is determined, and that the set values (ST) for the ink control elements (111-114) are determined by means of a comparison of the desired reflectance values (Rₛ) belonging to the image elements (E) with the actual reflectance values (Rᵢ),

2. Process according to Claim 1, characterized in that from the actual and desired reflectance values (R_{;}, Rₛ) of the image elements (E) belonging to a printing zone (Z) an actual zonai reflectance value (Z_{;}) and a desired zonal reflectance value (Zₛ) are formed by combination and that the set values (ST) for the ink control elements are determined by means of a comparison of said actual zonai values with said desired zonal values.

3. Process according to Claims 1 or 2, characterized in that with each image element (E) as a function of the area coverage and ink measured a full tone weight factor (Gₑ) describing the effect of the full tone density on reflectance is correlated, and that the differences between the actual reflectances values (R_{;}) and the corresponding desired reflectance values (Rₛ) are weighted with the correlated full tone weight factor (Gₑ).

4. Process according to one of Claims 1-3, characterized in that the determination of the area coverage for the image elements (E) of the reference (P) is carried out with a higher resolution than the determination of the actual reflectance values (R_{;}) for the image elements (E) of the printed product (D).

5. Process according to Claim 4, characterized in that the image elements (E) of the printed product (D) are measured integrally.

6. Process according to Claim 4 or 5, characterized in that the resolution of the measurement of the reference (P) is at least ten times higher than for the printed product.

7. Process according to one of Claims 4-6, characterized in that the area of the image elements amounts to approximately 25 to 400 mm², preferably about 1 cm².

8. Process according to one of Claims 4-7, characterized in that the measurement of the reference (P) the image elements (E) are divided into subelements (SE) of approximately 0.25 to 25 cm², preferably about 1 mm^{2.}

9. Process according to Claim 8, characterized in that for each individual subelement (SE) of an image element (E) a desired reflectance value (RS_{S}) from the area coverage determined a desired reflectance subvalue (RS_{S}) and from all of the desired reflectance subvalues of an image element by averaging the desired reflectance value (Rₛ) are formulated.

10. Process according to Claim 3 and Claim 9, characterized in that with each subelement (SE) as a function of the measured area coverage and ink a subfull tone weight (GEₑ) describing the effect of the full tone density on reflectance is correlated, and that the full tone weight factor (Gₑ) of an image element (E) is calculated by averaging from the sub-full tone weight factors (GSₑ) of the subelements (SE) of the particular image element.

11. Process according to Claim 3 or 10, characterized in that for the individual printing inks from the difference (Δₑ) between the actual remission values (R_{;}) and the desired reflectance values (Rₛ) of the image elements (E) belonging to a common printing zone (Z) or a selected area segment by the summation (integration) weighted with the full tone weight factor (Gₑ) of the image elements involved of the individual differences (Δₑ) over the printing zone (Z) or the area segment concerned a zonal error value (Δ_{z} or area error value is formed, and that the set values (ST) for the ink control elements are determined by means of these zonai error values (Δ_{z}) or area error values.

12. Process according to Claim 3, characterized in that for each printing ink the desired reflectance values (Rₛ) and the associated full ton weight factors (Gₑ) of the image elements (TE) are calculated from the area coverages measured on the same reference (P).

13. Process according to Claim 3, characterized in that the desired reflectance values (Rₛ) are determined by the densitometric measurement of a printed product (KB) found to be satisfactory and the full tone weight factors (Gₑ) from the area coverages measured on the associated printing plates (P) or photographie mas- ters.

14. Process according to one of Claims 1-13, characterized in that for the regulation of the ink control elements during continuous printing desired remission values (Rₛ) originating in a printed product (OKB) found to be satisfactory are utilized.

15. Process according to one of the preceding claim, characterized in that the printed product (D) for the determination of the actual reflectance values (R_{;}) is measured densitometrically before and after each printing mechanism.

16. Apparatus for the regulation of the ink controls in an offset printing machine with a photoelectric scanning device (220) for a reference, a densitometric scanning device (120) for printed products (D) and a computer (150, 250) connected with both scanning devices, with said computer processing the measured values detected by the scanning devices (120, 220) into set values (ST) for the ink control elements (111-114) of the printing machine and issuing said set values, characterized in that the scanning devices (120, 220) are dividing the reference (P) and the printed products (D) into image elements (E) and that the computer (150, 250) calculates relative to each printing ink for each image element (E) of the reference (P) from the measured area coverages a desired reflectance value (Rₛ) of the corresponding image element of the printed product, compares said value (Rₛ) with the measured actual reflectance value (Rᵢ) of a corresponding image element (E) of the printed product (D) and partie d'une zone d'impression (Z) commune ou d'une plage d'étendue choisie, et par totalisation (intégration) sur cette zone ou plage et ces différences (Δₑ) pondérées par le facteur (Gₑ) de pondération à appliquer à l'intensité de pleine teinte, une valeur (A,) d'insuffisance de zone ou de plage et en ce que les valeurs (ST) de réglage des organes d'encrage sont déterminées en tenant compte de ces valeurs (Δ_{z}) d'insuffisance de zone ou de plage.

12. Procédé selon la revendication 3, caractérisé en ce que pour chaque couleur, les valeurs de consigne (Rₛ) de la réflectance et les facteurs (G_{E}) correspondants de pondération à appliquer à l'intensité de pleine teinte des éléments (E) d'image sont calculés à chaque fois à partir des valeurs de la couverture par unité de surface surface mesurées sur une seule et même référence (P).

13. Procédé selon la revendication (3), caractérisé en ce que les valeurs de consigne (Rₛ) de la réflectance sont déterminées par des mesures densitométriques effectuées sur un document imprimé obtenu et considéré comme bon (« OKB •) et les facteurs (Gₑ) de pondération à appliquer à l'intensité de pleine teinte sont déterminés à partir des valeurs de la couverture par unité de surface mesurées sur les plaques d'impression (P) correspondantes ou sur les modèles ou originaux photographiques (dont les plaques dérivent).

14. Procédé selon l'une des revendications 1-13, caractérisé en ce qu'il est utilisé, pour régler les organes d'encrage pendant le tirage des valeurs de consigne (Rₛ) de la réflectance émanant d'un document imprimé obtenu (OKB) considéré comme bon.

15. Procédé selon l'une quelconque des revendications précédentes, caractérisé en ce que le document imprimé (D) obtenu est soumis à des mesures densitométriques effectuées avant et après chaque opération d'impression pour déterminer les valeurs réelles (R_{;}) de la réflectance.

16. Dispositif de réglage de l'encrage dans une machine rotative d'impression en offset comportant un dispositif (220) d'analyse photoélectrique d'une référence, un dispositif (120) d'analyse densitométrique des documents imprimés (D) obtenus et un ordinateur (150, 250) qui est connecté à ces deux dispositifs d'analyse (220. 120), qui convertit les valeurs relevées par ces derniers en valeurs (ST) de réglage des organes d'encrage (111-114) de la rotative et qui délivre ces valeurs, dispositif de réglage caractérisé en ce que les dipositifs d'analyse (120, 220) subdivisent la référence (P) et le document imprimé (D) obtenu, respectivement, en éléments (E) d'image et déterminent, pour chaque couleur dans chacun de ces éléments la couverture par unité de surface ou la réflectance, respectivement, et en ce que l'ordinateur (150, 250) calcule, pour chaque couleur de chaque élément (E) de la référence (P), au moyen des valeurs mesurées pour la couverture par unité de surface, une valeur de consigne (Rₛ) de la réflectance de l'élément correspondant du document imprimé, la compare avec la valeur réelle (R_{;}) mesurée pour la réflectance d'un élément (E) d'image correspondant du document imprimé obtenu et détermine, en s'appuyant sur les résultats de cette comparaison, les valeurs (ST) de réglage des organes d'encrage (111-114).

17. Dispositif selon la revendication 16, caractérisé en ce que le dispositif d'analyse (220) de la référence (P) analyse celle-ci avec une définition plus grande que le dispositif d'analyse (120) des documents imprimés obtenus.

18. Dispositif selon la revendication 16 ou 17, caractérisé en ce que ce dispositif est réalisé de manière à mettre en oeuvre les étapes du procédé selon l'une quelconque des revendications 2 à 15.

19. Dispositif selon l'une des revendications 16 à 18, caractérisé en ce qu'il comporte un affichage (171, 172, 270, 370) destiné à représenter, pour l'image, les valeurs mesurées de réflectance de la référence, et/ou les valeurs de consigne de la réflectance, calculées à partir de ces valeurs mesurées, et/ou les valeurs réelles de la réflectance du document imprimé obtenu, et/ou les différences entre ces valeurs de consigne et ces valeurs réelles de réflectance.

20. Rotative offset, caractérisée en ce qu'elle comporte un dipositif de réglage de l'encrage selon l'une des revendications 16-19.
